# EUROPÄISCHE PATENTSCHRIFT

(11) **EP 0 390 968 B1**
(45) Veröffentlichungstag und Bekanntmachung des Hinweises auf die Patenterteilung: **05.01.1994**
(21) Anmeldenummer: 89119311.2
(22) Anmeldetag: 17.10.1989
(51) Int. Cl.: F42B 8/08

(54) **Übungspatrone für Waffensimulatoren, insbesondere an Ausbildungsanlagen für Kampfpanzer**
Training cartridge for weapon simulators, especially for use in training installations for tanks
Cartouche d'entraînement pour des simulateurs d'armes, notamment dans des installations d'instruction pour chars de bataille

(30) Priorität: 01.04.1989 DE 3910594
(43) Veröffentlichungstag der Anmeldung: 10.10.1990
(73) Patentinhaber: Wegmann & Co. GmbH, D-34127 Kassel (DE)
(72) Erfinder: Dörner, Joachim, Dipl.-Ing., D-3500 Kassel (DE); Hupfeld, Heinrich, D-3509 Spangenberg (DE)
(74) Vertreter: Feder, Heinz, Dr.

(56) Entgegenhaltungen:
- EP-A- 0 056 076
- CH-A- 543 724

## Beschreibung

Die Erfindung betrifft eine Übungspatrone für Waffensimulatoren, insbesondere an Ausbildungsanlagen für Kampfpanzer, mit einem Geschoßteil, der an einer Patronenhülse angeordnet ist, die an ihrem hinteren Ende einen Hülsenboden aufweist.

Bei der Erstausbildung sowie bei der drillmäßigen Wiederholungsausbildung von Turmbesatzungen in Ausbildungsanlagen für Kampfpanzer konnte bisher der Ladeschütze nicht wirklichkeitsnah in den zeitlichen und funktionellen Handlungsablauf des Lade- und Schießvorganges einbezogen werden.

Seine Aufgabe beschränkte sich darauf, an einen vorhandenen Bediengerät die Munitionsart vorzuwählen und die Feuerfreigabe zu erteilen.

Gemäß einem älteren Vorschlag (DE 38 18 277 A1) ist eine Exerzierpatrone für eine Waffenanlage bekannt, bei welcher der Geschoßteil beim Abschuß vollständig in die Patronenhülse eingezogen wird, womit erreicht wird, daß die nach dem simulierten Abschießen ausgeworfene Patronenhülse wenigstens in ihren Außenabmessungen der auch im Realfall zu entladenden Patronenhülse entspricht.

Die oben erwähnte Exerzierpatrone entspricht insofern noch nicht den realen Bedingungen als in vielen Fällen bei einem realen Abschuß die Patronenhülse verbrennt und nur der Hülsenboden ausgeworfen wird.

Eine Übungspatrone mit den eingangs und im Oberbegriff des Patentanspruchs 1 erwähnten Merkmalen ist in der Druckschrift CH-A- 543 724 beschrieben. Bei dieser bekannten Übungspatrone ist der Hülsenboden fest mit der Patronenhülse verbunden, so daß ein Auswerfen des Hülsenbodens allein nicht möglich ist.

In der EP-A- 0 056 076 ist ein Ausbildungsschießgerät für Kanonen, Geschütze oder dgl. beschrieben, bei dem eine unterkalibrige Patrone in eine vollkalibrige Kartuschenstummelhülse eingesetzt und mit dieser zusammen in das Gerät eingebracht wird. Nach der simulierten Schußabgabe wird die Kartuschenstummelhülse ausgeworfen. Bei diesem Gerät ist keine vollkalibrige Patronenhülse und kein vollkalibriges Geschoßteil vorhanden, so daß auch diese Übungspatrone nicht den realen Bedingungen entspricht.

Der Erfindung liegt die Aufgabe zugrunde, eine Übungspatrone mit den oben und im Oberbegriff des Patentanspruchs 1 angegebenen Merkmalen, die vor dem Ladevorgang in ihren Außenabmessungen, dem Gewicht und der Schwerpunktslage der Original-Munition entspricht und die nach dem simulierten Abschuß so geteilt wird, daß lediglich der Hülsenboden ausgeworfen wird, der die gleichen Abmessungen aufweist wie bei einem realen Abschuß.

Die Lösung dieser Aufgabe erfolgt erfindungsgemäß mit den Merkmalen aus dem kennzeichnenden Teil des Patentanspruchs 1.

Vorteilhafte Ausführungsformen der erfindungsgemäßen Übungspatrone sind in den Unteransprüchen beschrieben.

Der Grundgedanke der Erfindung besteht darin, den Hülsenboden mit der Patronenhülse derart lösbar zu verbinden, daß er nach den simulierten Abfeuern von der Patronenhülse getrennt wird und durch den Rücklauf der Waffe in den Hülsenkasten ausgeworfen wird. Auf diese Weise ist es möglich, auch den Ladeschützen in die Ausbildung der Turmbesatzung wirklichkeitsnah einzubeziehen und zu trainieren. Insbesondere kann das Laden sowie auch das Entladen bei "Zündversagern der Waffenanlage entsprechend den Reglementen durchgeführt werden.

Ein besonderer Vorteil der erfindungsgemäßen Übungspatrone besteht darin, daß sie mehrfach genutzt werden kann, wobei der Hülsenboden nach dem Abschuß wieder in die Patronenhülse eingeführt und durch Drücken und Drehen von Hand gesichert und verriegelt wird.

Der insbesondere in den Unteransprüchen beschriebene Verriegelungsmechanismus zeichnet sich u.a. dadurch aus, daß er die Beschleunigungskräfte der Patronenhülse in axialer Richtung, wie sie beim Einschieben in den Waffensimulator auftreten, problemlos aufnimmt.

Im folgenden wird anhand der beigefügten Zeichnungen ein Ausführungsbeispiel für eine Übungspatrone nach der Erfindung näher erläutert.

In den Zeichnungen zeigen:
- Fig. 1 und 2: Übungspatronen unterschiedlicher Bauart;
- Fig. 3: in gegenüber Fig. 1 und 2 vergrößerter Darstellung einen Längsschnitt durch den hinteren Teil der Patronenhülse einer Übungspatrone nach Fig. 1 oder 2 mit dem Hülsenboden und der in der Patronenhülse angeordneten Verriegelungsvorrichtung für den Hülsenboden.

Wie aus Fig. 1 und 2 ersichtlich, besteht eine übliche Übungspatrone, die einem realen Geschoß nachgebildet ist, jeweils aus einem Geschoßteil 5, der an einer Patronenhülse 1 angeordnet ist, die an ihrem hinteren Ende einen Hülsenboden 3 aufweist.

Der Hülsenboden 3 ist über eine weiter unten erläuterte, in der Patronenhülse 1 angeordnete und von außen entriegelbare Verriegelungsvorrichtung lösbar mit der Patronenhülse 1 verbunden.

Fig. 3 zeigt das hintere Ende der Patronenhülse 1 mit dem Hülsenboden 3, der einen Arretierungsbolzen 3.1 aufweist, welcher auf der Längsachse der Hülse 1 in diese hineingeführt ist und an seinem vorderen Ende durch eine Verriegelungsvorrichtung festgehalten wird. Die Verriegelungsvorrichtung besitzt ein mit der Hülse fest verbundenes Aufnahmeteil 2.2, an dem in radialer Richtung verschiebbar und um 180° gegeneinander versetzt zwei Verriegelungselemente 2.8 angeordnet sind, welche in der Verriegelungsstellung unter der Kraft von Druckfedern 2.6 in eine am vorderen Ende des Arretierungsbolzens 3.1 angeordnete Umfangsnut 3.2 eingreifen. Die Anordnung und Ausbildung der Verriegelungselemente 2.8 ist derart, daß die hohen Beschleunigungskräfte der Patronenhülse 1 in axialer Richtung beim Einschieben der Patrone von ihnen aufgenommen werden. Die Führung der Verriegelungselemente 2.8 erfolgt über an ihnen befestigte Bolzen 2.5, welche in einem Segment 2.4 gleitend gehaltert sind, das am Aufnahmeteil 2.2 angeschraubt ist.

Zur Entriegelung dienen mit nach hinten weisenden Anlaufschrägen versehene Führungselemente 2.3, die einstückig mit den Verriegelungselementen 2.8 verbunden sind und die mit Anlaufschrägen zusammenwirken, welche am vorderen Ende des Innenteils 2 einer Entriegelungshülse angeordnet sind. Dieses Innenteil 2 liegt in der Patronenhülse 1 koaxial zum Arretierbolzen 3.1 diesen umfassend und ist gegen die Kraft einer Druckfeder 2.7 nach vorne in Richtung auf die Verriegelungselemente 2.8 verschiebbar. An seinem hinteren Ende ist das Innenteil der Entriegelungshülse mit einem ebenfalls koaxial angeordneten Außenteil 2.1 verbunden, das zwischen der Patronenhülse 1 und dem Hülsenboden 3 angeordnet ist und als Entriegelungsglied ausgebildet ist derart, daß eine am nicht dargestellten Munitionsschlitten des Waffensimulators angeordnete und ebenfalls nicht dargestellte Klinke in den vertieft ausgebildeten Abschnitt des Außenteils 2.1 beim Vorlauf des Munitionsschlittens eingreifen kann und das Außenteil 2.1 und damit auch das Innenteil 2 der Entriegelungshülse gegen die Kraft der Druckfeder 2.7 verschiebt. Dies hat zur Folge, daß aufgrund des Zusammenwirkens der Anlaufflächen die Verriegelungselemente 2.8 gegen die Kraft der Druckfedern 2.6 nach außen verschoben werden und der Arretierungsbolzen 3.1 freigegeben und damit der Hülsenboden 3 von der Patronenhülse 1 getrennt wird.

An der Verriegelungsvorrichtung ist weiterhin eine Verdrehsicherung angeordnet, die einen in dem Aufnahmeteil 2.2 in axialer Richtung geführten Kulissenstein 4.1 aufweist, der unter der Kraft einer Druckfeder 4.2 in eine am Kopf des Arretierungsbolzens 3.1 angeordnete Radialnut 3.4 eingreift.

Das Ansetzen des Hülsenbodens 3 an die Patronenhülse 1 erfolgt in der Weise, daß der Arretierungsbolzen 3.1 in das Innenteil 2 der Entriegelungshülse eingeschoben wird, wobei durch die am vorderen Ende des Arretierungsbolzens 3.1 angeordnete Anlaufschräge 3.3 die Verriegelungselemente 2.8 zunächst auseinandergeschoben werden und dann unter der Wirkung der Druckfedern 2.6 in die Umfangsnut 3.2 einrasten. Durch Drehung des Hülsenbodens 3 wird erreicht, daß der Kulissenstein 4.1 der Verdrehsicherung 4 in die Radialnut 3.4 am Kopf des Arretierungsbolzens 3.1 einrastet und den Hülsenboden 3 gegen Verdrehen sichert.

## Patentansprüche

1. Übungspatrone für Waffensimulatoren, insbesondere an Ausbildungsanlagen für Kampfpanzer, mit einem Geschoßteil, der an einer Patronenhülse angeordnet ist, die an ihrem hinteren Ende einen Hülsenboden aufweist, dadurch gekennzeichnet, daß der Hülsenboden (3) über eine in der Patronenhülse (1) angeordnete, von außen entriegelbare Verriegelungsvorrichtung (2.8) lösbar mit der Patronenhülse (1) verbunden ist, wobei ein Entriegelungsglied (2.1) an der Außenseite der Patronenhülse (1) derart angeordnet ist, daß die Entriegelung durch den Munitionstransport am Waffensimulator erfolgt.

2. Übungspatrone nach Anspruch 1, dadurch gekennzeichnet, daß der Hülsenboden (3) über einen in der Längsachse der Patronenhülse (1) angeordneten Arretierungsbolzen (3.1) mit der Patronenhülse (1) verbunden ist, wobei das vordere Ende des Arretierungsbolzens (3.1) in die Verriegelungsvorrichtung (2.8) eingreift und das Entriegelungsglied (2.1) als zwischen Patronenhülse (1) und Hülsenboden (3) angeordnetes Außenteil einer Entriegelungshülse ausgebildet ist, deren Innenteil (2) in der Patronenhülse (1) koaxial zum Arretierbolzen (3.1) diesen umfassend gegen Federkraft (2.7) verschiebbar so angeordnet ist, daß durch eine am Munitionsschlitten des Waffensimulators angeordnete, in eine Vertiefung des Außenteils (2.1) eingreifende Klinke beim Vorlauf des Munitionsschlittens eine Verschiebung der Entriegelungshülse in eine den Arretierungsbolzen (3.1) freigebende Entriegelungsstellung bewirkt wird.

3. Übungspatrone nach Anspruch 2, dadurch gekennzeichnet, daß die Verriegelungsvorrichtung zwei radial zur Längsachse der Patronenhülse (1) verschiebbare Verriegelungselemente (2.8) aufweist, die unter Federkraft (2.6) in eine am vorderen Ende des Arretierungsbolzen (3.1) angeordnete Umfangsnut (3.2) eingreifen und an denen Führungselemente (2.3) angeordnet sind mit Anlaufschrägen, die mit entsprechend ausgebildeten Anlaufschrägen zusammenwirken, welche am vorderen Ende des Innenteils (2) der Entriegelungshülse derart angeordnet sind, daß bei einer Verschiebung der Entriegelungshülse nach vorne in die Entriegelungsstellung die Verriegelungselemente (2.8) gegen die Federkraft (2.6) nach außen gedrückt werden.

4. Übungspatrone nach Anspruch 3, dadurch gekennzeichnet, daß die Verriegelungselemente (2.8) an einem in der Patronenhülse (1) angeordneten Aufnahmeteil (2.2) radial verschiebbar und in Umfangsrichtung um 180° gegeneinander versetzt angeordnet sind und mittels Führungsbolzen (2.5) geführt sind, die mit den Verriegelungselementen fest verbunden sind und in einem mit dem Aufnahmeteil (2.2) verbundenen Segment (2.4) gleitend gehaltert sind.

5. Übungspatrone nach Anspruch 3 oder 4, dadurch gekennzeichnet, daß der Arretierungsbolzen (3.1) am vorderen Ende eine Anlaufschräge (3.3) aufweist.

6. Übungspatrone nach Anspruch 4 oder 5, dadurch gekennzeichnet, daß die Verriegelungsvorrichtung eine Verdrehsicherung (4) für den Hülsenboden (3) aufweist mit einer am Kopf des Arretierungsbolzens (3.1) angeordneten Radialnut (3.4) in die ein im Aufnahmeteil (2.2) geführter Kulissenstein (4.7) unter Federkraft (4.2) eingreift.

## Claims

1. Training cartridge for weapon simulators, especially on training installations for battle tanks, with a projectile part arranged on a cartridge case which has a case bottom at its rear end, characterized in that the case bottom (3) is releasably connected to the cartridge case (1) via a locking device (2.8) which is arranged in the cartridge case (1) and which can be unlocked from outside, an unlocking member (2.1) being arranged on the outside of the cartridge case (1) in such a way that unlocking takes place as a result of the ammunition transport on the weapon simulator.

2. Training cartridge according to Claim 1, characterized in that the case bottom (3) is connected to the cartridge case (1) via a retaining pin (3.1) arranged in the longitudinal axis of the cartridge case (1), the front end of the retaining pin (3.1) engaging into the locking device (2.8), and the unlocking member (2.1) being designed as an outer part, arranged between the cartridge case (1) and case bottom (3), of an unlocking sleeve, the inner part (2) of which is arranged displaceably counter to spring force (2.7) in the cartridge case (1) coaxially with the retaining pin (3.1) in a manner surrounding the latter, in such a way that, during the advance of the ammunition slide of the weapon simulator, a pawl arranged on the ammunition slide and engaging into a recess of the outer part (2.1) causes a displacement of the unlocking sleeve into an unlocking position freeing the retaining pin (3.1).

3. Training cartridge according to Claim 2, characterized in that the locking device has two locking elements (2.8) which are displaceable radially relative to the longitudinal axis of the cartridge case (1) and engage under spring force (2.6) into a circumferential groove (3.2) arranged at the front end of the retaining pin (3.1) and on which are arranged guide elements (2.3) having run-on slopes cooperating with correspondingly designed run-on slopes which are arranged at the front end of the inner part (2) of the unlocking sleeve, in such a way that, during a forward displacement of the unlocking sleeve into the unlocking position, the locking elements (2.8) are pressed outwards counter to the spring force (2.6).

4. Training cartridge according to Claim 3, characterized in that the locking elements (2.8) are arranged radially displaceably and circumferentially offset at 180° relative to one another on a receiving part (2.2) arranged in the cartridge case (1) and are guided by means of guide pins (2.5) which are firmly connected to the locking elements and which are held slidingly in a segment (2.4) connected to the receiving part (2.2).

5. Training cartridge according to Claim 3 or 4, characterized in that the retaining pin (3.1) has a run-on slope (3.3) at the front end.

6. Training cartridge according to Claim 4 or 5, characterized in that the locking device has a safeguard (4) against the rotation of the case bottom (3), with a radial groove (3.4) which is arranged on the head of the retaining pin (3.1) and into which a sliding block (4.7) guided in the receiving part (2.2) engages under spring force (4.2).

## Revendications

1. Cartouche d'exercice pour un simulateur d'arme, plus particulièrement du type utilisé pour les installations de formation du personnel de chars de combat, comprenant une partie d'obus disposée sur une douille de cartouche présentant un fond à son extrémité,
**caractérisée en ce que** le fond (3) est relié de manière amovible à la douille de cartouche (1) par un dispositif de verrouillage (2.8) disposé dans la douille de cartouche (1) et déverrouillable par l'extérieur, un élément de déverrouillage (2.1) étant disposé sur la face externe de la douille de cartouche (1) de manière à déclencher ledit déverrouillage par le transport de la munition sur le simulateur d'arme.

2. Cartouche d'exercice selon la revendication 1, caractérisée en ce que le fond (3) est relié à la douille de cartouche (1) par une goupille d'arrêt (3.1) disposée dans l'axe longitudinal de la douille de cartouche (1), l'extrémité avant de la goupille d'arrêt (3.1) venant en prise dans le dispositif de verrouillage (2.8), en ce que l'élément de déverrouillage (2.1) est un élément externe d'une douille de déverrouillage disposé entre la douille de cartouche (1) et le fond (3), la partie intérieure (2) de la douille de déverrouillage étant disposée de manière mobile dans la douille de cartouche (1) dans le sens de l'axe de la goupille d'arrêt (3.1) et autour de cette dernière de manibre à s'appuyer contre un ressort (2.7), et en ce qu'un loquet disposé sur le chariot à munitions du simulateur d'arme et venant en prise dans un évidement de la partie externe (2.1) entraîne, lors de l'avance du chariot à munitions, le déplacement de la douille de déverrouillage dans une position de déverrouillage libérant la goupille d'arrêt (3.1).

3. Cartouche d'exercice selon la revendication 2, caractérisée en ce que le dispositif de verrouillage dispose de deux éléments de verrouillage (2.8) mobiles dans le sens radial par rapport à l'axe longitudinal de la douille de cartouche (1) et venant en prise, sous la force d'un ressort (2.6), dans une rainure circonférencielle (3.2) disposée à l'extrémité avant de la goupille d'arrêt (3.1), des éléments de guidage (2.3) étant disposés sur ces éléments de verrouillage, les éléments de guidage (2.3) présentant des parties inclinées coopérant avec les parties inclinées correspondantes disposées à l'extrémité avant de la partie intérieure (2) de la douille de déverrouillage de manière à serrer les éléments de verrouillage (2.8) vers l'extérieur contre la force du ressort (2.6) lorsque la douille de déverrouillage est avancée dans la position de déverrouillage.

4. Cartouche d'exercice selon la revendication 3, caractérisée en ce que les dispositif de verrouillage (2.8) sont disposés, dans le sens radial, à une distance angulaire de 180° l'un par rapport à l'autre dans un logement (2.2) de la douille de cartouche (1) de manibre à pouvoir être déplacés dans le sens radial, et en ce qu'ils sont guidés par des broches de guidage (2.5) reliées de manière solidaire aux éléments de verrouillage et fixées dans un segment (2.4) relié au logement (2.2).

5. Cartouche d'exercice selon la revendication 3 ou 4, caractérisée en ce que la goupille d'arrêt (3.1) présente une partie inclinée (3.3) à son extrémité avant.

6. Cartouche d'exercice selon la revendication 4 ou 5, caractérisée en ce que le dispositif de verrouillage présente une sécurité anti-rotation (4) pour le fond de douille (3) muni d'une rainure radiale (3.4) disposée sur la tête de la goupille d'arrêt (3.1), une coulisse (4.7) venant en prise dans cette rainure sous l'action du ressort (4.2).
